# EUROPÄISCHE PATENTSCHRIFT

(11) **EP 1 243 208 B1**
(45) Veröffentlichungstag und Bekanntmachung des Hinweises auf die Patenterteilung: **06.04.2005**
(21) Anmeldenummer: 02003623.2
(22) Anmeldetag: 16.02.2002
(51) Int. Cl.: A47C 23/06, A47C 19/00, A47C 20/04

(54) **Bettrahmen mit wenigstens einem relativ zur Liegefläche verstellbaren Rahmenteil**
Bed frame with at least one adjustable frame member in relation to the resting surface
Cadre de lit avec au moins une partie réglable par rapport au plan de couchage

(30) Priorität: 21.03.2001 DE 20104905 U
(43) Veröffentlichungstag der Anmeldung: 25.09.2002
(73) Patentinhaber: Recticel Schlafkomfort GmbH, 59439 Holzwickede (DE)
(72) Erfinder: Lindemann, Thomas, 58638 Iserlohn (DE)
(74) Vertreter: Patentanwälte Meinke, Dabringhaus und Partner

(56) Entgegenhaltungen:
- EP-A- 0 935 936
- DE-U- 8 905 241
- DE-U- 29 706 261
- DE-U- 29 907 818
- DE-U- 29 916 384
- US-A- 4 448 563

## Beschreibung

Die Erfindung betrifft einen Bettrahmen der im Oberbegriff des Anspruches 1 angegebenen Gattung.

Derartige Bettrahmen sind in unterschiedlichen Gestaltungen bekannt. So ist in der Regel ein äußerer starrer Rahmen vorgesehen, der in die entsprechenden Aufnahmen von den Bettkörpern von Betten oder Liegen eingelegt wird, wobei in diesem starren Rahmen bewegliche Lattenrostelemente mit Drehbeschlägen, entsprechenden Sperren, ggf. mit Motorantrieb u. dgl., vorgesehen sind.

Dabei ist schon vorgeschlagen worden, diesen starren Bettrahmen für Endverbraucher leicht durch Steckverbindungen montierbar zu gestalten, wie dies beispielsweise in der EP-0 935 936-A2 der Anmelderin beschrieben ist. Im Zuge der gewünschten Vielfältigkeit beim Zusammenbau derartiger Möbelelemente auch durch den Endverbraucher ist man bemüht, möglichst viele Teile so zu gestalten, daß sie auch von Laien entsprechend zusammengebaut werden können. Dies gilt nicht nur für den starren Rahmen, sondern auch für den Lattenrost. Beispiele hierfür sind z.B. DE-299 16 384-U1, für ein Steckgelenk DE-297 06 261-U1, für ein Bettgestell DE-198 04 239-C1 und für ein zusammensetzbares Möbelstück DE-41 24 991-A1.

Hier setzt die Erfindung ein, deren Aufgabe darin besteht, den vollständigen Bettrahmen einschließlich der Scharnierbereiche der Lattenroste für den Endverbraucher selbst montierbar zu gestalten.

Diese Aufgabe wird gemäß der Erfindung dadurch gelöst, daß die Gelenkschale mit einem Gelenkzapfen mit Fixierteller mit ovaler Außenkontur und die andere Gelenkschale mit einer ovalen Durchgangsausnehmung versehen ist, wobei in einer Montagestellung der ovale Fixierteller die Durchgangsausnehmung durchsetzt und in anderen Positionen sich selbst verriegelnd außen am Ausnehmungsrand anlegt.

Grundsätzlich sind für den Verbraucher selbst montierbare Rahmen für sich gesehen bekannt. Die Erfindung versucht aber, den gesamten Bettrahmen einschließlich Federleistenrahmen einschließlich der Drehgelenke mit solchen verbindern auszustatten, daß der Endverbraucher den Gesamtrahmen, ggf. in Einzelteilen angeliefert, für seine Zwecke zusammensetzen und zusammenstellen kann.

Weitere Ausgestaltungen der Erfindung ergeben sich aus den Unteransprüchen. Dabei kann insbesondere zwischen den Gelenkschalen eine Lagerscheibe vorgesehen sein.

Die Erfindung kann auch vorsehen, daß die Innenseite der Lattenrost-Längsrahmenteile mit Einstecktaschen zur Aufnahme der freien Enden von Federlatten ausgerüstet sind, wobei eine solche Gestaltungsmöglichkeit für sich gesehen bekannt ist.

Weitere Merkmale, Einzelheiten und Vorteile der Erfindung ergeben sich aufgrund der nachfolgenden Beschreibung sowie anhand der Zeichnung. Diese zeigt in
- Fig. 1: eine räumliche Darstellung eines Ausschnittes eines Teiles eines Bettrahmens,
- Fig. 2 und 3: die Elemente der Drehgelenkausführung im demontierten Zustand,
- Fig. 4: die Trägerelemente in der Einrastposition sowie in
- Fig. 5: die Gelenkelemente in der selbst verriegelten Position.

Im allgemein mit 1 bezeichneten Bettrahmen ist in Fig. 1 nur ein ortsfester Rahmenlängsholm 2 dargestellt, in den ein wiederum allgemein mit 3 bezeichneter Lattenrost eingehängt ist, dessen Rostrahmenteile wenigstens teilweise gelenkig miteinander verbunden sind. In Fig. 1 ist dabei ein Kopfelement des Rostrahmenteiles, mit 4 bezeichnet, wiedergegeben, ein stationäres Rostrahmenteil 5 und ein Fußrostrahmenteil 6, wiederum jeweils nur als Teilelemente, wobei an diesen Rostrahmen allgemein mit 7 bezeichnete Federleisten befestigt sind.

In Fig. 1 sind zwei Drehgelenkelemente, allgemein mit 8 bezeichnet, zwischen dem Kopfelement 4 des Rostrahmenteiles und dem stationären Rahmenteil 5 einerseits sowie zwischen dem stationären Rahmenteil 5 und dem Fußrostrahmenteil 6 andererseits dargestellt, wobei diese Gelenkelemente 8 an Fixierelementen 9 am Bettrahmenlängsholm 2 durch Einstecken befestigt sind.

Das Fixierelement 9 zur Fixierung des Federleistenrahmens 3 am Bettrahmen 2 ist als vormantierbares taschenartiges Einsteckelement gestaltet mit zwei Einsteckzapfen zum Einstecken in entsprechende Bohrlöcher im Seitenholm 2, was nicht näher dargestellt ist, und einer Einsteckausnehmung 21, in die der Tellekapfartige Teil des Drehgelenkzapfens einzurasten in der lage ist.

Umgekehrt sind die Latten 7 des Lattenrostes 3 an den Rostrahmenteilen 4 bis 6 wiederum über Einsteckelemente, allgemein mit 10 bezeichnet und in Fig. 1 nur angedeutet, z.B. durch Clipsen befestigt. Eine der möglichen Befestigungsarten ist auch im gattungsbildenden Stand der Technik beschrieben.

In den Fig. 2 bis 5 sind die erfindungsgemäßen Drehgelenke wiedergegeben, wobei die Drehelemente, mit 23a und 23b bezeichnet sind, die wiederum Aufnahmetaschen 14a zur Aufnahme von Holmelementen aufweisen. zwischen den Drehelementen kann eine Zwischenscheibe aus Kunststoff vorgesehen sein, was in den Fig. 2 und 3 nicht gesondert dargestellt ist. Das Drehelement 23a weist einen im wesentlichen kreisförmigen Drehansatz 24 auf mit einer zentrischen Durchgangsbohrung 25, während das Teil des Drehelementes 23b ebenfalls einen im wesentlichen kreisförmigen Ansatz 26 aufweist, allerdings mit einem zentrischen Drehnocken 27, der einen in Aufsicht etwa ovalen Tellerkopf 28 aufweist.

Wie sich insbesondere aus Fig. 2 ergibt, ist die Durchgangsbohrung 25 am Einsatz 24 des Gelenkelementes 23a ebenfalls etwa teilweise elliptisch gestaltet, und zwar mit der Hauptausdehnungsachse der Ellipse in Richtung der Holmachse, wobei der elliptische Tellerkopf 28 am Drehelementteil 23b dazu um 90° versetzt angeordnet ist. Die Holmachsen sind strichpunktiert in dieser räumlichen Darstellung angedeutet und mit 29 bezeichnet.

Zum Zusammenfügen werden die Elemente in die in Fig. 4 dargestellte rechtwinklige Position verdreht, der tellerförmige Kopf 28 durch die elliptischen Ausnehmungen 25 hindurchgeführt und danach werden die Elemente verschwenkt, etwa gemäß Pfeil 30 in Fig. 4, so daß sich der Kopf 28, wie in Fig. 5 dargestellt, verrasten kann. Die Steckmontagemöglichkeit der einzelnen Latten an den Seitenwangen des Lattenrostes 4, 5 und 6 kann in bekannter Weise erfolgen.

## Patentansprüche

1. Bettrahmen (2), insbesondere Federleisten-Bettrahmen, mit wenigstens einem relativ zur Liegefläche verstellbaren Rahmenteil, wobei die Bettrahmenelemente, wie Rahmen (2), verstellbare Federleistenrahmen (3), Federleisten (7) und Drehgelenke (8,9), über Steck- und/oder Drehsteckverbinder aneinander koppelbar sind und daß im Bereich der Gelenke (8) des Lattenrostes (3) der Bettrahmen (2) auf seiner Innenseite mit Achsplatten (9) ausgerüstet ist, die eine Einsteck- und Aufnahmetasche aufweisen, wobei die Gelenke mit einem nach außen ragenden Gelenkzapfen (16) ausgerüstet sind, der in der Montagelage in die Aufnahmetasche der Achsplatten rastend eingreift,
**dadurch gekennzeichnet,**
**daß** eine Gelenkschale mit einem Gelenkzapfen mit Fixierteller (28) mit ovaler Außenkontur und eine andere Gelenkschale mit einer ovalen Durchgangsausnehmung (25) versehen ist, wobei in einer Montagestellung der ovale Fixierteller (28) die Durchgangsausnehmung (25) durchsetzt und in anderen Positionen sich selbst verriegelnd außen am Ausnehmungsrand anlegt.

2. Bettrahmen nach Anspruch 1,
**dadurch gekennzeichnet,**
**daß** zwischen den Gelenkschalen eine Lagerscheibe (15) vorgesehen ist.

3. Bettrahmen nach Anspruch 1 oder 2,
**dadurch gekennzeichnet,**
**daß** die Innenseite der Lattenrost-Längsrahmenteile mit Einstecktaschen (10) zur Aufnahme der freien Enden von Federlatten (7) ausgerüstet sind.

## Claims

1. A bed frame (2), in particular a spring slat bed frame, comprising at least one frame member which is adjustable in relation to the lying surface, wherein the bed frame elements such as the frame (2), adjustable spring slat frames (3), spring slats (7) and rotary joints (8, 9) can be coupled together by way of plug-in and/or rotary plug connectors and in the region of the joints (8) of the slat grid (3) the bed frame (2) is provided on its inside with shaft plates (9) which have an insertion and receiving pocket, wherein the joints are provided with an outwardly projecting joint projection which in the assembly position engages latchingly into the receiving pocket of the shaft plates,
**characterised in that**
a joint casing is provided with a joint projection with a fixing plate (28) of an oval external contour and another joint casing is provided with an oval through opening (25), wherein in an assembly position the oval fixing plate (28) passes through the through opening (25) and in other positions bears self-lockingly externally against the edge of the opening.

2. A bed frame according to claim 1 **characterised in that** a bearing disc (15) is provided between the joint casings.

3. A bed frame according to claim 1 or claim 2 **characterised in that** the inside of the slat grid longitudinal frame members are equipped with insertion pockets (10) for receiving the free ends of spring slats (7).

## Revendications

1. Châssis de lit (2), en particulier châssis de lit à lattes élastiques, comprenant au moins une partie de cadre susceptible d'être déplacée par rapport à la surface de couchage, dans lequel les éléments du châssis de lit, tels que le châssis (2), les cadres à lattes élastiques déplaçables (3), les lattes élastiques (7) et les articulations rotatives (8, 9) peuvent être accouplés les uns aux autres via des jonctions à enfichage et/ou à enfichage-rotation, et dans lequel le châssis de lit (2) est équipé, dans la région des articulations (8) du cadre à lattes (3) et sur sa face intérieure, de plaques à axe (9) qui présentent une poche d'enfichage et de réception, lesdites articulations étant équipées d'un tenon d'articulation en saillie vers l'extérieur et qui s'engage, dans la situation de montage, avec enclenchement dans la poche de réception de la plaque à axe,
**caractérisé en ce qu'**une coque d'articulation est pourvue d'un tenon d'articulation comprenant une plaque de fixation (28) à contour extérieur ovale, et une autre coque d'articulation est pourvue d'un évidement de passage ovale (25), et **en ce que** dans une position de montage, la plaque de fixation ovale (28) traverse l'évidement de passage (25), et dans d'autres positions, elle s'applique en auto-verrouillage à l'extérieur contre la bordure de l'évidement.

2. Châssis de lit selon la revendication 1,
**caractérisé en ce qu'**il est prévu une plaque de montage (15) entre les coques d'articulation.

3. Châssis de lit selon l'une ou l'autre des revendications 1 et 2,
**caractérisé en ce que** les faces intérieures des parties longitudinales du cadre à lattes sont pourvues de poches d'enfichage (10) pour la réception des extrémités libres des lattes élastiques (7).
